# EUROPÄISCHE PATENTSCHRIFT

(11) **EP 0 185 222 B1**
(45) Veröffentlichungstag und Bekanntmachung des Hinweises auf die Patenterteilung: **04.04.1990**
(21) Anmeldenummer: 85114901.3
(22) Anmeldetag: 25.11.1985
(51) Int. Cl.: E06B 3/66

(54) **Abstandhaltender Rahmen für eine Isolierverglasung**
Space holding frame for an insulating glazing
Châssis écarteur pour un vitrage isolant

(30) Priorität: 15.12.1984 DE 3445838
(43) Veröffentlichungstag der Anmeldung: 25.06.1986
(73) Patentinhaber: Franz Xaver Bayer Isolierglasfabrik KG, 79212 Elzach (DE)
(72) Erfinder: Bayer, Franz, D-7807 Elzach (DE)
(74) Vertreter: Schmitt, Hans, Dipl.-Ing.

(56) Entgegenhaltungen:
- EP-A- 0 046 847
- DE-A- 2 537 017
- DE-B- 1 265 385
- DE-C- 1 071 907
- DE-U- 8 426 427
- GB-A- 1 578 030

## Beschreibung

Die Erfindung betrifft einen abstandhaltenden Rahmen für die Scheiben einer Isolierverglasung, der aus wenigstens einem von Stegen gebildeten Hohlprofil besteht, welches vorzugsweise mit Trockenmittel gefüllt ist, wobei der Rahmen wenigstens eine seine von den Scheiben nicht beaufschlagten Stege durchsetzende Löchung, vorzugsweise Bohrung, zum Be- und/oder Entlüften aufweist, die in eingebautem Zustand der Isolierverglasung gasdicht verchlossen ist oder wird.

Aus der DE-A-2537017 und der GB-A-1578030 ist ein solcher Rahmen für Isolierverglasungen bekannt, die nach ihrer Fertigung mit einem anderen Gas als Luft gefüllt werden sollen, bei denen also dieses Gas eingefüllt und die bisher vorhandene Luft abgelassen werden soll. Dabei sind in der Regel zwei Lochungen am Rahmen vorgesehen, deren eine nahe dem unteren und deren andere nahe dem oberen Rand dieses Rahmens angeordnet ist. Strömt nun das Gas durch die untere Lochung ein, kann die Luft durch die obere Lochung entweichen. Anschließend müssen die Lochungen gasdicht und dampfdicht verschlossen werden, was häufig durch einen an der Außenseite des Rahmens zwischen den Scheiben der Isolierverglasung umlaufenden Dichtungsbelag geschieht. Nachteilig ist dabei, daß das Verschließen der Lochung selbst entweder unterlassen wird, so daß Dampfdichtigkeit selbest bei einem relativ dichten äusseren Dichtungsbelag nicht mit Sicherheit erreicht wird, oder ein unschöner Dichtungspfropfen an der Innenseite des Rahmens sichtbar wird, ohne daß dieser eine Dampfdichtigkeit über Jahre gewährleisten kann. Darüber hinaus muß an dem mit dieser Öffnung versehenen Rahmenschenkel auf eine Trockenmittelfüllung verzichtet werden, damit dieses Trockenmittel während des Gasaustausches und bei der sonstigen Handhabung dieser Isolierverglasung nicht in den Zwischenraum zwischen den Scheiben rieseln kann.

Es ist ferner bei Isolierverglasungen bekannt, daß bei einer Fertigung im Tal und einem Einsatz in großer Höhe ein Druckausgleich geschaffen werden muß. Dabei genügt eine einzige Lochung der eingangs genannten Art in dem Rahmen, für die hinsichtlich der Abdichtung die gleichen Nachteile gelten.

Es besteht deshalb die Aufgabe, einen Rahmen der eingangs erwähnten Art zu schaffen, der mit quer zu ihm verlaufenden Lochungen oder Bohrungen zum Be- und/oder Entlüften und/oder eine Gasfüllung versehen werden kann, die dampfdicht verschließbar sind, selbst wenn ein außerer Dichtungsbelag des Rahmens nur relativ dünn oder gar nicht vorhanden ist. Dabei soll es auch möglich sein, diese Querlochungen an mit Trokkenmittel gefüllten Rahmenschenkeln vorzusehen, um möglichst viel Trockenmittel im gesamten Rahmen einer solchen Isolierverglasung zur Verfügung zu haben, ohne daß dieses Trockenmittel aus der Lochung herausrieseln kann. Ferner gehört es zur Aufgabe der vorliegenden Erfindung, ein Verfahren zur Herstellung eines derartigen Rahmens und eine Vorrichtung zur Durchführung dieses Verfahrens zu schaffen, womit ein Rahmen einerseits mit wenigstens einer oder mehreren quer verlaufenden Lochungen versehen werden kann, dennoch aber bei der fertiggestellten Isolierverglasung Dampfdichtigkeit auch im Bereich dieser Lochung erzielt wird.

Zur Lösung dieser Aufgabe ist der eingangs erwähnte Rahmen dadurch gekennzeichnet, daß das Innere des Rahmens in unmittelbarer Umgebung der Lochung mit Dichtungsmasse ausgefüllt ist, die zumindest zwischen den gelochten Stegen die Innenwand der Lochung bildet, und daß ein in diese Lochung passender und an der Dichtungsmasse anliegender Verschluß vorgesehen ist.

Diese Dichtungsmasse erfüllt dabei einen doppelten Zweck, indem sie einerseits das Innere des Rahmens gegen die Lochung hin verschließt, so daß der Rahmen bis in den Bereich der Lochung mit Trockenmittel gefüllt sein kann, und andererseits anschließend zusammen mit dem Verschluß den gewünschten dampfdichten Abschluß schafft. Die Lochung wird dabei in vorteilhafter Weise innerhalb des Rahmenumrisses dampfdicht verschlossen, so daß die Dampfdichtigkeit dieser Lochung nicht oder kaum noch von einer äußeren Versiegelung des Rahmens zwischen den Scheiben abhängt. Dabei ist es besonders zweckmäßig, wenn der Verschluß die die Lochung begrenzende Dichtungsmasse in Gebrauchsstellung etwas verdrängt. Beim Einbringen des Verschlusses wird so eine innige Berührung zwischen dem Verschluß und der Dichtungsmasse bewirkt, die für die Dampfdichtigkeit von erheblichem Vorteil ist.

Eine Ausgestaltung der Erfindung von ganz erheblicher Bedeutung kann darin bestehen, daß als Verschluß eine sich mit ihrem Gewinde in die Innenwand aus Dichtungsmasse einschneidende Schraube vorgesehen ist. Dadurch läßt sich eine besonders innige Verbindung zwischen Verschluß und Dichtungsmasse herstellen, wobei zusätzlich die Berührungsfläche durch die Kontur des Gewindes vergrößert ist, so daß eine entsprechende Dampfdichtigkeit erzielt wird. Darüber hinaus ist die Montage eines solchen Verschlusses einfach. Auch kann dieser Verschluß gegebenenfalls nur teilweise eingeschraubt werden und in dieser Position bleiben, während die Außenbelegung des Rahmens mit Dichtungsmasse durchgeführt wird, so daß danach die Lochung wieder geöffnet werden kann, ohne diese Außenbelegung erheblich beschädigen zu müssen.

Eine andere Möglichkeit besteht darin, daß als Verschluß ein mit seiner Außenkontur gegenüber der Lochung bereichsweise vergrößerter, radial nachgiebiger Stopfen vorgesehen ist, der in die Lochung eindrückbar und vorzugsweise an den Rändern des Rahmenprofiles verrastbar ist.

Zweckmäßig ist es in jedem Falle, wenn der Verschluß einen Kopf hat, der in Schließstellung an der Außenseite des Rahmens anliegt. Auf diese Weise erhält der Benutzer einen Anschlag, der sicherstellt, daß der Verschluß nicht zu tief eingebracht wird und an der Innenseite des Rahmens austritt.

Der Abstand zwischen der Verdickung des Stopfens und dem Kopf kann etwa der Stärke des Steges des Rahmenprofiles entsprechen und es kann eine Einziehung unmittelbar unter dem Kopf als Verrastung am äußeren Steg des Rahmenprofiles dienen.

Die Dichtungsmasse ist zweckmäßigerweise Butylkautschuk, der einerseits eine ausreichende Eigenstabilität hat, um die Innenwandung der Lochung zu bilden und das Trockenmittel von dieser zurückzuhalten, und der andererseits dauerzäh elastisch bleibt und beim Einbringen des Verschlusses mit diesem eine innige Berührung über dessen gesamte Oberfläche eingehen kann.

Besonders vorteilhaft ist es, wenn vom Gewinde oder der Durchmesservergrößerung des Stopfens verdrängte Dichtungsmasse die Fugen zwischen dem Verschluß und dem aussenliegenden, gegebenenfalls auch dem innenliegenden Steg des Rahmenprofiles ausfüllt. Somit wird auch an den Durchtrittsstellen des Verschlusses durch die Stege des Rahmenprofiles , dort eine dampfdichte Abdichtung erzielt, obwohl der Verschluß selbst gegenüber der Lochung eine übliche Toleranz haben kann.

Die Länge des Verschlusses entspricht zweckmäßigerweise mindestens der lichten Weite des Rahmenprofiles in Längsrichtung der Lochung. Dadurch wird sichergestellt, daß die gesamte lichte Weite des Rahmenprofiles von dem Verschluß überdeckt wird. Dabei kann der Verschluß mit seinem dem Scheibeninnenraum zugewandten Ende bis in den gelochten Querschnitt des den Scheibeninnerraum begrenzenden inneren Steges des Rahmenprofiles ragen und vorzugsweise mit dessen dem Scheibenzwischenraum zugewandten Innenfläche etwa bündig abschließen Somit wird eine bestmögliche Abdichtung der Lochung und gleichzeitig auch ein optisch günstiger Abschluß an der Innenseite des Rahmens erzielt. Dies gilt vor allem dann, wenn die Farbe des Verschlusses der des Rahmen-Werkstoffes entspricht.

Der Verschluß kann lösbar sein, wodurch auch nach der Füllung mit dem Gas oder der Be- und/ oder Entlüftung noch Korrekturen des Innendrukkes möglich sind.

Eine weitere Ausgestaltung der Erfindung zur Verbesserung der Be- und Entlüftung kann darin bestehen, daß der Verschluß seinerseits eine in seiner Längsrichtung verlaufende, wenigstens teilweise durch ihn hindurchführende und/oder im im Endbereich insbesondere unmittelbar am Scheibenzwischenraum durchstoßbare Öffnung zum zeitweiligen oder ständigen Aufnehmen einer Kanüle od.dgl Leitung hat. Dies ermöglicht es, eine solche Kanüle dampfdicht an dem abstandhaltenden Rahmen zu fixieren. Die lsolierverglasung kann dann in ihren Halterahmen eingesetzt werden, bis zu dessen Außenseite die Kanüle reichen kann. Somit läßt sich die Be- und Entlüftung sogar an einem fertig montierten Fenster od.dgl. durchführen. Dabei kann eine Metallkanüle in den Verschluß eingesetzt, vorzugsweise eingelötet sein und ihrerseits zum Verschließen verlötbar sein. Zwar sind Kanülen zum Be- und Entlüften von Scheiben-Zwischenräumen schon bekannt, jedoch besteht dabei immer das Problem des dampfdichten Verschlusses der von der Kanüle erzeugten Öffnung. Die vorbeschriebene Maßnahme erlaubt es nun, die Kanüle mit Hilfe des erfindungsgemäßen Verschlusses dampfdicht an dem Rahmen anzubringen und ihrerseits durch Verlöten hermetisch zu verschließen.

Diese Kanüle hat den weiteren Vorteil, daß sie mit ihrem dem Verschluß am Rahmen abgewandten Ende an ein Druckausgleichssystem für vorzugsweise mehrere Isolierverglasungen anschließbar ist. Somit kann sogar später in eingebautem Zustand eine eventuell erforderliche Be- und Entlüftung bzw. ein Druckausgleich an der Isolierverglasung vorgenommen werden, wobei aber dennoch mit Hilfe des erfindungsgemäßen Verschlusses auch im Bereich der Kanüle Dampfdichtigkeit bestehen bleibt. Etwas derartiges ist z.B. bei Isolierverglasungen denkbar, die häufig wechselnden Außendrücken, beispielsweise durch eine Wechsel ihrere Höhenlage z.B. an Bergbahnen ausgesetzt sind.

Die Erfindung betrifft acuh ein Verfahren zur Herstellung eines Rahmens aus einem oder mehreren Hohlprofilen, welcher vorzugsweise mit Trockenmittel gefüllt ist und mit wenigstens einer quer verlaufenden Be- und/oder Entluftungslochung versehen wird.

Dieses Verfahren ist dadurch gekennzeichnet, daß zuerst die Lochung in den Rahmen gebohrt und nach Zurückziehung des Bohrers der Zwischenraum zwischen den gelochten Stegen des Rahmenprofiles um den Bohrungsbereich herum mit Dichtungsmasse ausgespritzt wird. Dadurch wird ein hermetisch dichter Innenkanal geschaffen, der gegenüber dem Hohlprofil einen sicheren Abschluß schafft. Somit kann dieses Verfahren auch bei einem solchen Hohlprofil angewendet werden, welches mit Trockenmittel gefüllt ist. Zwar mag beim Bohren etwas Trokkenmittel austreten und dieses kann während des Bohrens abgesaugt werden, jedoch wird dadurch in vorteilhafter Weise sogar Platz für die Dichtungsmasse geschaffen.

Gleichzeitig kann beim Einspritzen der Dichtungsmasse die Innenwand der Lochung etwa fluchtend mit den Bohrungsrändern in den Profilstegen geformt werden, was mit Hilfe eines entsprechenden in die Lochung einführbaren Formkörpers geschehen kann.

Eine Vorrichtung zur Durchführung des vorbeschriebenen Verfahrens ist dadurch gekennzeichnet, daß sie eine Bohrmaschine und eine Spritzvorrichtung für die Dichtungsmasse mit einer Spritzdüse aufweist, welche Spritzdüse in die von dem Bohrer der Bohrmaschine gefertigte Lochung paßt. Dadurch ist es möglich, einerseits die Bohrung anzubringen und dann deren Umgebungsbereich im Inneren des Hohlprofiles mit der Dichtungsmasse auszufüllen.

Besonders zweckmäßig ist es, wenn die Spritzdüse ein zylindrischer Körper ist, an dessen Außenseite die Austrittsöffnungen für das Spirtzgut etwa radial angeordnet sind und dessen Endbereich als Verschluß der Bohrungen in den Rahmenstegen diesen. Somit sorgt die Spritzdüse selbst dafür, daß die Lochungen der beiden durchlochten Stege verschlossen sind, während die Dichtungsmasse im Inneren des Hohlprofiles ausgespritzt wird. Darüber hinaus bildet die Spritzdüse selbst den Formkörper, der die Innenwandung der aus Dichtungsmasse gebildeten Lochung formt.

Bohrer und Spritzdüze können an einem gemeinsamen Maschinengestell oder -ständer miteinander fluchtend aber mit einem Abstandzwischen sich angeordnet sein, in den das Rahmenprofil paßt, so daß der Bohrer von der einen Seite durch das Profil und die Spritzdüse von der entgegengesetzten Seite in das gebohrte Profil einführbar sind.

Die Spritzvorrichtung kann eine Dosiereinrichtung für das Spritzgut aufweisen, die z.B. zeitgesteuert, vom Gegendruck an der Spritzstelle gesteuert oder mit einer den Bohrungsdurchmesser berücksichtigenden vorgegebenen Menge beaufschlagt ist. Auch sonstige beliebige Dosiervorrichtungen können dabei vorgesehen sein, um sicherzustellen, daß einerseits genügend Dichtungsmasse zum vollständigen Umschließen der Lochung im Inneren des Profiles, aber nicht zu viel Dichtungsmasse eingespritzt wird, die an den Stegen herausquellen könnte. Je nach Profilgröße ist dabei die Menge an Dichtungsmasse entsprechend zu dosieren.

Vor allem bei Kombination einzelner oder mehrerer der vorbeschriebenen Merkmale und Maßnahmen läßt sich ein abstandhaltender Rahmen für die Scheiben einer Isolierverglasung herstellen und benutzen, der eine oder mehrere ihn zwischen den Scheiben durchsetzende Lochungen aufweist, die die Anforderungen an Dampfdichtigkeit aufgrund der aus Dichtungsmasse bestehenden Innenwand der Lochung im Zusammenwirken mit einem entsprechenden Verschluß erfüllen können. Somit ist eine problemlose Be-und Entlüftung einer solchen Scheibe oder ein Gasaustausch auf einfache Weise und ohne Risiko für die spätere Benutzung der Scheibe möglich.

Nachstehend ist die Erfindung mit ihren ihr als wesentlich zugehörenden Einzelheiten anhand der Zeichnung noch näher beschrieben. Es zeigt in teilweise schematisierter Darstellung:
Fig. 1 eine schaubildliche Ansicht einer Isolierverglasung, deren Außenbelegung des abstandhaltenden Rahmens im Bereich zweier Be- und Entluftungslochungen weggelassen ist, in vergrößertem Maßstab
Fig. 2 einen Teillängsschnitt durch das den Rahmen bildende Hohlprofil im Bereich einer Lochung, wobei in diese eine Schraube als Verschluß eingesetzt ist,
Fig. 3 eine der Fig. 2 entsprechende Darstellung, wobei die Verschlußschraube einen inneren Kanal und eine darin eingelötete Kanüle aufweist,
Fig. 4 eine den Fig. 2 und 3 entsprechende Darstellung, wobei ein abgewandelter Verschluß in die Lochung eingesetzt ist, sowie
Fig. 5 eine Vorrichtung zum Anbringen der Lochung und Einbringen der Dichtungsmasse an einem mit Trokkenmittel gefüllten Rahmenprofil.

Eine im ganzen mit 1 bezeichnete Isolierverglasung weist zwei Glasscheiben 2 und einen diese auf Abstand haltenden Rahmen 3 auf. welcher mit Trockenmittel gefüllt ist. Man erkennt dies an den feinen Perforationen 4 an der Innenseite dieses Rahmens 3. Dabei ist ein Rahmen 3 vorgesehen, der aus einem einzigen Hohlprofil durch entsprechende Biegungen gebildet ist. Es wäre aber auch möglich, einzelne Rahmenteile, die z.B. auf Gehrung geschnitten sind, zu einem solchen Rahmen 3 zu machen und daran die Erfindung durchzuführen.

Zwischen dem Rahmen 3 und den Scheiben 2 ist in bekannter Weise eine Dichtung 5 vorgesehen. Darüber hinaus kann die Außenseite des Rahmens 3 in der in Fig. 1 dargestellten Weise mit Dichtungsmasse 6 belegt sein.

Der Rahmen 3 weist seine von den Scheiben 2 nicht beaufschlagten Stege 7 und 8 (Fig. 2 bis 4) durchsetzende Lochungen 9, im Ausführungsbeispiel Bohrungen auf, die eine Be- und/oder Entlüftung des Innenraumes 10 zwischen den Glasscheiben 2 auf der Innenseite des Rahmens 3 erlauben. In eingebautem Zustand der Isolierverglasung 1 werden diese Lochungen 9 in der auch in Fig. 1, vor allem aber in den Fig. 2 bis 4 angedeuteten Weise gasdicht verschlossen.

In Fig. 1 ist an der oberen der beiden Lochungen 9 angedeutet und in den Fig. 2 bis 4 deutlich dargestellt, daß das Innere des Rahmens 3 in unmittelbarer Umgebung der Lochung 9 mit Dichtungsmasse 11 ausgefüllt ist, die zumindest zwischen den gelochten Stegen 7 und 8 die Innenwand der Lochung 9 bildet. Dadurch wird das schon erwähnte Trockenmittel 12 gleichzeitig von dieser Lochung 9 ferngehalten bzw. das Hohlprofil im Bereich des Lochung 9 so verschlossen, daß kein Trockenmittel 12 austreten kann. Somit kann der Rahmen 3 vollständig mit Trökkenmittel gefüllt sein, obwohl er Querlochungen 9 aufweist. Man erkennt ferner vor allem in den Fig. 2 bis 4, daß ein in die Lochung 9 passender und an der Dichtungsmasse 11 anliegender Verschluß 13 vorgesehen ist, der verschiedene Ausführungsformen haben kann. Dieser Verschluß 13 verdrängt die die Lochung 9 begrenzende Dichtungsmasse 11 in Gebrauchsstellung, so daß eine innige und dampfdichte Berührung zwischen dieser Dichtungsmasse 11 und dem Verschluß 13 in Gebrauchsstellung hergestellt ist.

Gemäß Fig. 2 und 3 kann als Verschluß 13 eine sich mit ihrem Gewinde 14 in die Innenwand aus Dichtungsmasse 11 einschneidende Schraube vorgesehen sein. Gemäß Fig. 4 kann als Verschluß 13 ein mit seiner Außenkontur gegenüber der Lochung 9 vergleichsweise vergrößerter, radial nachgiebiger Stopfen vorgesehen sein, der in die Lochung 9 eindrückbar und an den Rändern des Rahmenprofiles, im Ausführungsbeispiel des in Gebrauchsstellung außen liegenden Steges 7, verrastbar ist.

In beiden Ausführungsbeispielen hat der Verschluß 13 einen Kopf 15, der in Schließstellung an der Außenseite des Rahmens 3, also des Steges 7, anliegt.

Der Abstand zwischen der Verdickung 16 des Stopfens gemäß Fig. 4 und dem Kopf 15 entspricht dabei etwa der Stärke des Steges 7 und eine Einziehung 17 unmittelbar unter dem Kopf 15 dient als Verrastung an diesem äußeren Steg 7.

Die Dichtungsmasse 11 ist zweckmäßigerweise ein dauerzäh elastisch bleibender Werkstoff wie Butylkautschuk. Dadurch ist es möglich, daß die Innenwand der Lochung 9 eine ausreichende Stabilität hat, dennoch aber vom Gewinde 14 oder der Durchmesservergrößerung 16 des Stopfens Dichtungsmasse 11 in die Fugen zwischen dem Verschluß 13 und dem außen liegenden, gegebenenfalls auch dem innen liegenden Steg des Rahmenprofiles verdrängt wird, um auch hier eine hermetische Abdichtung und Ausfüllung zu erzielen, wie es vor allem in den Fig. 2 bis 4 angedeutet ist.

In allen Ausführungsbeispielen entspricht die Länge des Verschlusses 13 mindestens der lichten Weite des Rahmenprofiles zwischen seinen beiden Stegen 7 und 8 in Längsrichtung der Lochung 9. Dabei ragt der Verschluß 13 mit seinem dem Scheibeninnnenraum 10 zugewandten Ende bis in den gelochten Querschnitt des inneren Steges 8 des Rahmenprofiles und schließt im Ausführungsbeispiel etwa mit dessen dem Scheibenzwischenraum 10 zugewandten Innenfläche bündig ab. Gegebenenfalls kann ein etwas gewölbtes Ende 18 geringfügig überstehen.

Der Verschluß kann lösbar sein, so daß während der Herstellung Korrekturen des Innendrukkes möglich sind. Ist der Verschluß 13 eine Schraube, kann er herausgeschraubt werden, während der Stopfen durch Untergreifen seines Kopfes 15 herausgehebelt werden kann, da der Stopfen radial nachgiebig ist. Dies wird unter anderem auch dadurch ermöglicht, weil die Dichtungsmasse dauerzähelastisch bleibt, so daß nachträglich wieder ein dampfdichter Verschluß möglich ist.

In den Fig. 3 und 4 ist angedeutet, daß der Verschluß 13 seinerseits eine in seiner Längsrichtung verlaufende, wenigstens teilweise durch ihn hindurchführende und/oder im Endbereich durchstoßbare Öffnung 19 zum zeitweiligen oder ständigen Aufnehmen einer Kanüle 20 od.dgl. Leitung haben kann. Die Öffnung 19 ist im Ausführungsbeispiel nach Fig. 3 durchgängig und man erkennt dort auch eine eingesetzte und verlötete Kanüle 20. Der Stopfen gemäß Fig. 4 zeigt eine nur teilweise durchgehende Öffnung 19, die bei Bedarf nach innen durchgestoßen werden kann. Diese Öffnung erlaubt außerdem die radiale Nachgiebigkeit. Die Kanüle 20 kann dazu dienen, eine Be- und Entlüftung auch dann noch durchzuführen, wenn die Isolierverglasung 1 in einem Halterahmen montiert ist. Sie kann erforderlichenfalls an ihrem äußeren Ende durch Verlötenebenfalls hermetisch und dampfdicht verschlossen werden. Außerdem kann sie mit ihrem dem Verschluß 13 abgewandten Ende an ein Druckausgleichssystem anschließbar sein, wenn die Isolierverglasung 1 häufig wechselnden Drücken ausgesetzt werden können soll.

Fig. 5 zeigt eine im ganzen mit 21 bezeichnete Vorrichtung, mit welcher der Rahmen 3 hergestellt und insbesondere die quer verlaufenden Lochungen 9 und deren Innenwandung hergestellt werden können. Dazu weist die Vorrichtung 21 eine Bohrmaschine 22 mit einem Bohrer 23 und eine Spritzvorrichtung 24 für die Dichtungsmasse 11 mit einer Spritzdüse 25 auf. welche Spritzdüse 25 in die von dem Bohrer 23 der Bohrmaschine 22 gefertigte Lochung 9 paßt. Dabei ist die Spritzdüse 25 ein zylindrischer Körper, an dessen Außenseite die Austrittsöffnungen 26 für das Spritzgut, also die Dichtungsmasse 11, etwa radial angeordnet sind und dessen beidseitig dieser Austrittsöffnungen 26 befindlichen Endbereiche 27 als Verschluß der Bohrungen in den Rahmenstegen 7 und 8 dienen.

Im Ausführungsbeispiel ist vorgesehen, daß Bohrer 23 und Spritzdüse 25 an einem gemeinsamen Maschinengestell 28 miteinander fluchtend, aber mit einem Abstand zwischen sich angeordnet sind, in den das Profil des Rahmens 3-wie in Fig. 5 angedeutet-paßt, so daß der Bohrer 23 von der einen Seite durch das Profil und die Spritzdüse 25 danach von der entgegengesetzten Seite in das gebohrte Profil einführbar sind. Dabei weist die Spritzvorrichtung 24 in nicht näher dargestellter Weise eine beliebige Dosiereinrichtung für das Spritzgut auf, damit die richtige Menge gemäß den Fig. 2 bis 4 eingespritzt wird. Somit kann bei der Herstellung eines Rahmens 3 aus Hohlprofilen, welche mit Trockenmittel 12 gefüllt sind, zur Herstellung quer verlaufender Lochungen 9 so verfahren werden, daß zuerst die Lochung 9 in den Rahmen 3 gebohrt und nach Zurückziehung des Bohrers 23 der Zwischenraum zwischen den gelochten Stegen 7 und 8 des Rahmenprofiles um den Bohrungsbereich herum mit Dichtungsmasse 11 ausgespritzt wird. In vorteilhafter Weise dichtet dabei die Spritzdüse 25 die Lochungen in den Stegen 7 und 8 selbst ab. Gleichzeitig wird beim Einspritzen der Dichtungsmasse 11 die Innenwand der Lochung 9 etwa fluchtend mit den Bohrungsrändern in den Profilstegen 7 und 8 von der Spritzdüse 25 geformt. Während des Bohrens durch den Rahmen 3 kann austretendes Trockenmittel 12 abgesaugt werden. Dadurch entsteht gleichzeitig der Platz für die Dichtungsmasse 11 in dem Hohlprofil.

## Patentansprüche

1. Abstandhaltender Rahmen (3) für die Scheiben (2) einer Isolierverglasung, der aus wenigstens einem von Stegen (7,8) gebildeten Hohlprofil besteht, welches vorzugsweise mit Trockenmittel (12) gefüllt ist, wobei der Rahmen (3) wenigstens eine seine von den Scheiben nicht beaufschlagten Stege durchsetzende Lochung (9), vorzugsweise Bohrung, zum Be- und/oder Entlüften aufweist, die in eingebautem Zustand der Isolierverglasung gasdicht verschlossen ist oder wird, dadurch gekennzeichnet, daß das Innere des den Rahmen (3) bildenden Hohlprofiles in unmittelbarer Umgebung der Lochung (9) mit Dichtungsmasse (11) ausgefüllt ist, die zumindest zwischen den gelochten Stegen (7, 8) die Innenwand der Lochung (9) bildet, und daß ein in diese Lochung (9) passender und an der Dichtungsmasse (11) anliegender Verschluß (13) vorgesehen ist.

2. Rahmen nach Anspruch 1, dadurch gekennzeichnet, daß der Verschluß (13) die die Lochung (9) begrenzende Dichtungsmasse (11) in Gebrauchsstellung verdrängt.

3. Rahmen nach Anspruch 1 oder 2, dadurch gekennzeichnet, daß als Verschluß (13) eine sich mit ihrem Gewinde (14) in die Innenwand aus Dichtungsmasse (11) einschneidende Schraube vorgesehen ist.

4. Rahmen nach Anspruch 1 oder 2, dadurch gekennzeichnet, daß als Verschluß (13) ein mit seiner Außenkontur gegenüber der Lochung (9) bereichsweise vergrößerter, radial nachgiebiger Stopfen vorgesehen ist, der in die Lochung (9) eindrückbar und vorzugsweise an den Rändern des Rahmenprofiles verrastbar ist.

5. Rahmen nach einem der Ansprüche 1 bis 4, dadurch gekennzeichnet, daß der Verschluß (13) einen Kopf (15) hat, der in Schließstellung an der Außenseite des Rahmens (3) anliegt.

6. Rahmen nach Anspruch 3 oder 4, dadurch gekennzeichnet, daß der Abstand zwischen der Verdickung (16) des Stopfens und dem Kopf (15) etwa der Stärke des Steges (7) des Rahmenprofiles entspricht und eine Einziehung (17) unmittelbar unter dem Kopf (15) als Verrastung am äusseren Steg (7) des Rahmenprofiles dient.

7. Rahmen nach einem der Ansprüche 1 bis 6, dadurch gekennzeichnet, daß die Dichtungsmasse (11) Butylkautschuk od.dgl. dauerzäh-elastisch bleibender Werkstoff ist.

8. Rahmen nach einem der Ansprüche 1 bis 7, dadurch gekennzeichnet, daß vom Gewinde (14) oder der Durchmesservergrößerung (16) des Stopfens verdrängte Dichtungsmasse (11) die Fugen zwischen dem Verschluß (13) und dem äußen liegenden, gegebenenfalls auch den innen liegenden Steg des Rahmenprofiles ausfüllt.

9. Rahmen nach einem der Ansprüche 1 bis 8, dadurch gekennzeichnet, daß die Länge des Verschlusses (13) mindestens der lichten Weite des Rahmenprofiles in Längsrichtung der Lochung (9) entspricht.

10. Rahmen nach Anspruch 9, dadurch gekennzeichnet, daß der Verschluß (13) mit seinem dem Scheibeninnenraum (10) zugewandten Ende bis in den gelochten Querschnitt des inneren Steges des Rahmenprofiles ragt und vorzugsweise mit dessen dem Scheibenzwischenraum (10) zugewandten Innenfläche etwa bündig abschließt.

11. Rahmen nach einem der vorstehenden Ansprüche, dadurch gekennzeichnet, daß der Verschluß lösbar ist.

12. Rahmen nach einem der Ansprüche 1 bis 11, dadurch gekennzeichnet, daß der Verschluß (13) seinerseits eine in seiner Längsrichtung verlaufende, wenigstens teilweise durch ihn hindurchführende und/oder im Endbereich durchstoßbare Öffnung (19) zum zeitweiligen oder ständigen Aufnahmen einer kanüle (20) od.dgl. Leitung hat.

13. Rahmen nach Anspruch 12, dadurch gekennzeichnet, daß eine Mittelkanüle in den Verschluß eingesetzt, vorzugsweise eingelötet ist und ihrerseits zum Verschließen verlötbar ist.

14. Rahmen nach einem der Ansprüche 1 bis 13, dadurch gekennzeichnet, daß die Kanüle od.dgl. Leitung mit ihrem dem Verschluß (13) abgewandten Ende an ein Druckausgleichssystem für vorzugsweise mehrere Isolierverglasungen anschließbar ist.

15. Verfahren zur Herstellung eines Rahmens (3) aus einem oder mehreren Hohlprofilen, welcher vorzugsweise mit Trockenmittel (12) gefüllt ist und mit wenigstens einer quer verlaufenden Be- und/oder Entlüftungslochung (9) versehen wird, dadurch gekennzeichnet, daß zuerst die Lochung (9) in den Rahmen (3) gebohrt und nach Zurückziehung des Bohrers (23) der Zwischenraum zwischen den gelochten Stegen (7, 8) des Rahmenprofiles um den Bohrungsbereich herum mit Dichtungsmasse (11) ausgespritzt wird.

16. Verfahren nach Anspruch 15, dadurch gekennzeichnet, daß gleichzeitig beim Einspritzen der Dichtungsmasse (11) die Innenwand der Lochung (9) etwa fluchtend mit den Bohrungsrändern in den Profilstegen (7, 8) geformt wird.

17. Verfahren nach Anspruch 15 oder 16, dadurch gekennzeichnet, daß während des Bohrens durch den Rahmen (3) austretendes Trockenmittel (12) abgesaugt wird.

18. Vorrichtung zur Durchführung des Verfahrens nach einem der Ansprüche 15 bis 17, dadurch gekennzeichnet, daß sie eine Bohrmaschine (22) und eine Spritzvorrichtung (24) für die Dichtungsmasse (11) mit einer Spritzdüse (25) aufweist, welche Spritzdüse (25) in die von dem Bohrer (23) der Bohrmaschine (22) gefertigte Lochung (9) paßt.

19. Vorrichtung nach Anspruch 18, dadurch gekennzeichnet, daß die Spritzdüse (25) ein Zylindrischer Körper ist, an dessen Außenseiten die Austrittsöffnungen (26) für das Spritzgut etwa radial angeordnet sind und dessen Endbereiche (27) als Verschluß der Bohrungen in den Rahmenstegen (7, 8) dienen.

20. Vorrichtung nach Anspruch 18 oder 19, dadurch gekennzeichnet, daß Bohrer und Spritzdüse an einem gemeinsamen Maschinengestell (28) oder-ständer miteinander fluchtend aber mit einem Abstand zwischen sich angeordnet sind, in den das Rahmenprofil (3) paßt, so daß der Bohrer (23) von der einen Seite durch das Profil und die Spritzdüse (25) von der entgegengesetzten Seite in der gebohrte Profil einführbar sind.

21. Vorrichtung nach einem der Ansprüche 18 bis 20, dadurch gekennzeichnet, daß die Spritzvorrichtung (24) eine Dosiereinrichtung für das Spritzgut aufweist, die z.B. zeitgesteuert, vom Gegendruck an der Spritzstelle gesteuert oder mit einer den Bohrungsdurchmesser berücksichtigenden vorgegebenen Menge beaufschlagt ist.

## Revendications

1. Châssis entretoise (3) pour les vitres (2) d'un vitrage isolant, lequel châssis est constitué d'au moins un profilé creux formé par des voiles de matière (7,8) et de préférence rempli de dessiccateur (12), le châssis (3) présentant, en vue de son aérage et/ou désaérage, au moins un perçage (9), alésage de préférence, traversant ses montants non sollicités par les vitres, perçage qui est ou sera fermé de manière étanche aux gaz à l'état monté du vitrage isolant, caractérisé en ce que l'intérieur du profilé creux constituant le châssis (3) est, dans l'environnement immédiat du perçage (9), rempli de matériau d'étanchéité (11) qui forme, au moins entre les voiles de matière perforées (7,8), la partie intérieure du perçage (9), et en ce qu'il est prévu un obturateur (13) s'adaptant dans ce perçage (9) et s'appliquant contre le matériau d'étanchéité (11).

2. Châssis selon la revendication 1, caractérisé en ce que l'obturateur (13) comprime le matériau d'étancheité (11) délimitant le perçage (9) en position d'utilisation.

3. Châssis selon la revendication 1 ou 2, caractérisé en ce qu'il est prévu comme obturateur (13) une vis dont le filetage (14) est autotarau- dant dans la paroi intérieure en matéraiau d'étanchéité (11).

4. Châssis selon la revendication 1 ou 2, caractérisé en ce qu'il est prévu comme obturateur (13) un bouchon flexible radialement dont le contour extérieur est pour partie plus grand que le porçage (9), et qui peut être enfoncé dans le perçage (9) et de préférence enclenché sur les bords du profilé de châssis.

5. Châssis selon l'une des revendications 1 à 4, caractérisé en ce que l'obturateur (13) possède une tête (15) qui, en position de fermeture, s'applique contre le côté extérieur du châssis (3).

6. Châssis selon la revendication 3 ou 4, caractérisé en ce que la distance entre la partie plus épaisse (16) du bouchon et la tête (15) est approximativement égale à l'épaisseur du voile de matière (7) du profilé de châssis, eten ce qu'une partie en retrait (17) prévu juste en dessous de la tête (15) sert de moyen d'enclenchement sur la voile de manière extérieur (7) du profilé de châssis.

7. Châssis selon l'une des revendications 1 à 6, caractérisé en ce que le matériau d'étanchéité (11) est du caoutchouc butyle, ou autre matériau similaire restant en permanence viscoplastique.

8. Châssis selon l'une des revendications 1 à 7, caractérisé en ce que le matériau d'étanchéité (11), comprimé par le filetage (14) ou par la partie de diamètre agrandi (16) du bouchon, remplit les joints entre l'obturateur et le montant extérieur du profilé de châssis, ainsi qu'éventuellement le montant intérieur.

9. Châssis selon l'une des revendications 1 à 8, caractérisé en ce que la longueur de l'obturateur (13) est au moins égale à la largeur intérieure du profilé de châssis vu dans le sens longitudinal du perçage (9).

10. Châssis selon la revendication 9, caractérisé en ce que l'obturateur (13) s'étend, par son extrémité tournée vers l'intérieur de la vitre (10), jusque dans la section percée du voile intérieur du profilé de châssis, et se termine de préférence approximativement à fleur de la face intérieure de ce dernier qui est tournée vers l'intérieur de la vitre (10).

11. Châssis selon l'une des revendications précédentes, caractérisé en ce que l'obturateur est amovible.

12. Châssis selon l'une des revendications 1 à 11, caractérisé en ce que l'obturateur (13) possède lui-même une ouverture (19) s'étendant dans son sens longitudinal, le traversant au moins partiellement et/ou perçable dans la région terminale, pour recevoir temporairement ou en permanence une canule (20) ou conduit similaire.

13. Châssis selon la revendication 12, caractérisé en ce qu'une canule métallique est insérée, de préférence brasée, dans l'obturateur, cette canule pouvant elle-même être fermée par brasage.

14. Châssis selon l'une des revendications 1 à 13, caractérisé en ce que la canule ou conduit similaire peut, par son extrémité éloignée de l'obturateur (13), être raccordée à un système d'équilibrage de pression prévu de préférence pour plusieurs vitrages isolants.

15. Procédé de fabrication d'un châssis (3) constitué d'un ou plusieurs profilés creux, qui est de préférence rempli de dessicateur (12), et qui est pourvu d'au moins un perçage d'aérage et/ou de désaérage (9) s'étendant transversalement, caractérisé en ce qu'on réalise tout d'abord le perçage (9) dans le châssis (3) puis, après avoir retiré le foret (23), on injecte du matériau d'étanchéité (11) dans l'espace intermédiaire entre les voiles de matière perforés (7, 8) du profilé de châssis, tout autour de la région de perçage.

16. Procédé selon la revendication 15, caractérisé en ce qu'en même temps qu'on injecte le matériau d'étanchéité (11), on façonne la paroi intérieure du perçage (9) approximativement dans le prolongement des bords du perçage dans les voiles de matière (7, 8) du profilé.

17. Procédé selon la revendication 15 ou 16, caractérisé en ce que le dessiccateur (12) s'échappant du châssis (3) pendant le perçage est évacué par aspiration.

18. Dispositif pour la mise en oeuvre du procédé selon l'une des revendications 15 à 17, caractérisé en ce qu'il comporte une perçeuse (22), et un dispositif d'injection (24) pour le matériau d'étanchéité (11) qui est muni d'une base d'injection (25) s'adaptant dans le perçage (9) réalisé par le foret (23) de la perceuse (22).

19. Dispositif selon la revendication 18, caractérisé en ce que la buse d'injection (25) est un corps cylindrique, sur le côté extérieure duquel les ouvertures de sortie (26) pour le matériau injecté sont disposées approximativement radialement, et dont les parties terminales (27) servent à fermer les alésages dans les voiles de matière (7, 8) du châssis.

20. Dispositif selon la revendication 18 ou 19, caractérisé en ce que la perçeuse et la buse d'injection sont disposées sur un bâti ou socle de machine commun (28), en alignement l'une avec l'autre, mais séparées l'une de l'autre par une distance correspondant au profilé de châssis (3), de sorte que la perceuse (23) peut être introduite par un côté à travers le profilé, et la buse d'injection (25) peut être introduite par le côté opposé dans le profilé percé.

21. Dispositif selon l'une des revendications 18 à 20, caractérisé en ce que le dispositif d'injection (24) présente un moyen de dosage pour le matériau injecté, qui est par exemple commandé en fonction du temps ou en fonction de la contre-pression à l'endroit d'injection, ou qui reçoit une quantité prédéterminée tenant compte du diamètre de l'alésage.

## Claims

1. A space-keeping frame (3) for the panes (2) of insulating glazing, the frame consisting of at least one hollow profile which is formed by webs (7, 8) and is preferably filled with drying agent (12), the frame (3) having at least one perforation (9), preferably a bore, which traverses the webs thereof not impinged to the panes and serves for charging and/or discharging air, the perforation being or becoming closed in a gas-tight manner in the mounted condition of the insulating glazing, characterized in that the interior of the hollow profile forming the frame (3) in the immediate vicinity of the perforation (9) is filled with sealing compound (11) which forms the inside wall of the perforation (9) at least between the bored webs (7, 8), and that a closure (13) fitting into said perforation (9) and resting against the sealing compound (11) is provided.

2. The frame as claimed in claim 1, characterized in that in the position of use the closure (13) displaces the sealing compound (11) bounding the perforation (9).

3. The frame as claimed in claim 1 or claim 2, characterized in that a screw cutting with its thread (14) into the inside wall of sealing compound (11) is provided as the closure (13).

4. The frame as claimed in claim 1 or claim 2, characterized in that a radially yielding stopper which has areas of its outer contour enlarged compared to the perforation (9) is provided as the closure (13), said stopper being adapted to be pressed into the perforation (9) and preferably to be arrested at the edges of the frame profile.

5. The frame as claimed in any one of claims 1 to 4, characterized in that the closure (13) has a head (15) which in the closed position butts against the outside of the frame (3).

6. The frame as claimed in claim 3 or claim 4, characterized in that the distance between the thickening (16) of the stopper and the head (15) corresponds approximately to the thickness of the web (7) of the frame profile and a constriction (17) directly under the head (15) serves as an arresting means against the outer web (7) of the frame profile.

7. The frame as claimed in any one of claims 1 to 6, characterized in that the sealing compound (11) is butyl rubber or such like material of enduring ductile elasticity.

8. The frame as claimed in any one of claims 1 to 7, characterized in that sealing compound (11) displaced by the thread (14) or by the increase (16) in diameter of the stopper fills the gaps between the closure (13) and the outer web, possibly also the inner web of the frame profile.

9. The frame as claimed in any one of claims 1 to 8, characterized in that the length of the closure (13) corresponds at least to the inside width of the frame profile in the longitudinal direction of the perforation (9).

10. the frame as claimed in claim 9, characterized in that the closure (13) has its end facing the interior (10) of the panes projecting into the bored cross section of the inner web of the frame profile and preferably ends approximately flush with the inner face thereof facing the interspace (10) of the panes.

11. The frame as claimed in any one of the preceding claims, characterized in that the closure is detachable.

12. The frame as claimed in any one of claims 1 to 11, characterized in that the closure (13) for its part has running in its longitudinal direction an opening (19) passing at least partly through the closure and/or being adapted to be pierced in the end region, for temporarily or permanently receiving a tubule (20) or such like conduit.

13. The frame as claimed in claim 12, characterized in that a metal tubule is inserted, preferably soldered, in the closure and for its part is solderable for being closed.

14. The frame as claimed in any one of claims 1 to 13, characterized in that the tubule or like conduit is connectable with its end averted from the closure (13) to a pressure-balancing system for preferably several pieces of insulating glazing.

15. A method of producing a frame (3) from one or more hollow profiles, the frame preferably being filled with drying agent (12) and being provided with at least one transverse perforation (9) for charging and/or discharging air, characterized in that first the perforation (9) is drilled in the frame (3) and after the drill (23) has been retracted sealing compound 111) is injected into the interspace between the bored webs (7, 8) of the frame profile around the area of the bore.

16. The method as claimed in claim 15, characterized in that as the sealing compound (11) is being injected, the inside wall of the perforation (9) is at the same time shaped to be approximately in line with the edges of the bore in the profile webs (7, 8).

17. The method as claimed in claim 15 or claim 16, characterized in that escaping drying agent (12) is sucked off while the frame (3) is being bored.

18. An apparatus for performing the method as claimed in any one of claims 15 to 17, characterized by having a drilling machine (22) and an injection device (24) for the sealing compound (11) with an injection nozzle (25) fitting into the perforation (9) made by the drill (23) of the drilling machine (22).

19. The apparatus as claimed in claim 18, characterized in that the injection nozzle (25) is a cylindrical member, the outlets (26) for the injected material being arranged approximately radially on the outside of said nozzle and the end regions (27) of said nozzle serving as a closure of the bores in the frame webs (7, 8).

20. The apparatus as claimed in claim 18 or claim 19, characterized in that drill and injection nozzle are disposed on a common machine frame (28) or column in alignment with one another but at a distance from one another into which the frame profile (3) fits, so that the drill (23) is capable of entering through the profile from the one side and the injection nozzle (25) is insertable into the bored profile from the opposite side.

21. The apparatus as claimed in any one of claims 18 to 20, characterized in that the injection device (24) has a means for metering the injected material, said means being e.g. time-controlled, controlled by counterpressure at the injection point or a specified volume considering the diameter of bore being admitted.
